# EUROPÄISCHE PATENTSCHRIFT

(11) **EP 3 930 940 B1**
(45) Veröffentlichungstag und Bekanntmachung des Hinweises auf die Patenterteilung: **15.05.2024**
(21) Anmeldenummer: 20754611.0
(22) Anmeldetag: 28.01.2020
(51) Int. Cl.: B21F 1/02, B21D 1/02, B21D 3/05

(54) **VERFAHREN UND VORRICHTUNG ZUM GERADERICHTEN VON DRAHT ODER BANDMATERIAL**
METHOD AND DEVICE FOR STRAIGHTENING WIRE OR STRIP MATERIAL
PROCÉDÉ ET DISPOSITIF DE REDRESSAGE D'UN MATÉRIAU EN FIL OU EN BANDE

(30) Priorität: 28.02.2019 AT 772019
(43) Veröffentlichungstag der Anmeldung: 05.01.2022
(73) Patentinhaber: EVG Entwicklungs- u. Verwertungs- Gesellschaft m.b.H., 8074 Raaba (AT)
(72) Erfinder: MÜHLENFELD, Arndt, 8075 Graz (AT); RESCH, Walter, 8510 Stainz (AT)
(74) Vertreter: Schober, Elisabeth
(86) Internationale Anmeldenummer: PCT/AT2020/000001
(87) Internationale Veröffentlichungsnummer: WO 2020/172694

(56) Entgegenhaltungen:
- WO-A1-98/28098
- WO-A1-2015/144539
- WO-A1-2018/167029
- GUERICKE W: "SIMULATION OF THE WIRE STRAIGHTENING PROCESS", WIRE INDUSTRY, Bd. 63, Nr. 752, 1. August 1996 (1996-08-01), Seiten 613-620, XP000622579, MAGNUM PUBLICATIONS LTD. OXTED, GB ISSN: 0043-6011
- "JUSTIERUNG VON DRAHTRICHTAPPARATEN", DRAHT, MEISENBACH, BAMBERG, DE, Bd. 47, Nr. 6, 1. Juni 1996 (1996-06-01), Seite 365, XP000591899, ISSN: 0012-5911
- DATABASE WPI Thomson Scientific, London, GB; AN 2012-R33506 XP002800215, "Method for setting process parameters of stainless steel strip steel withdrawal and straightening machine unit", -& CN 102 672 003 A (NINGBO BAOXIN STAINLESS STEEL) 19. September 2012 (2012-09-19)

## Beschreibung

Die Erfindung betrifft ein Verfahren zum Geraderichten von Draht oder Bandmaterial mittels einer Dressurvorrichtung mit an gegenüberliegenden Seiten des durchlaufenden Materials versetzt angreifenden Richtrollen, von denen einige abhängig von einem Modell, welches anhand von Eingangsdaten des Materials und bei dessen Durchlauf durch die Dressurvorrichtung ermittelten Daten des Materials und der Dressurvorrichtung stochastisch ermittelt worden ist, automatisch so angestellt werden, dass die Anforderungen an die Geradheit erfüllt werden, wobei die Stellung mindestens einer Richtrolle laufend adaptiert wird aufgrund der genannten, beim Durchlauf durch die Dressurvorrichtung erfassten Daten, welche für die erzielte Geradheit repräsentativ sind.

Ein derartiges Verfahren ist beschrieben in der DE-A-196 53 569. Diese Schrift spricht jedoch nur sehr allgemein von während des laufenden Richtprozesses gemessenen Produkt- und/oder Prozessdaten, die online in das Modell eingebracht werden und dieses verändern, ohne die dafür nötigen Messungen zu spezifizieren. Es ist auch nicht klar, ob bzw. in welchem Ausmaß das Modell einen Rückschluss auf die genaue Geometrie des gerichteten Endproduktes zulässt.

Die Erfindung stellt sich die Aufgabe, einen geschlossenen Regelkreis für ein autonomes Verfahren anzugeben, um Richtgut von unbekannter, variabler Krümmung geradezurichten. Das Verfahren soll mit größerer Verlässlichkeit die angestrebte Geradheit des gerichteten Drahtes gewährleisten.

Dies wird beim eingangs genannten Verfahren dadurch erreicht, dass
(i) die Größe und Richtung der an den Richtrollen angreifenden Kräfte an den Richtrollen selbst und/oder
(ii) die Temperatur des Materials vor und nach dem Durchgang durch die Anordnung der Richtrollen und/oder
(iii) die Position des Materials im Anschluss an jede der Richtrollen in Form der Abweichung des Materials von der Durchlaufachse in bzw. parallel zur Anstellrichtung der Richtrollen gemessen und die erhaltenen Messwerte in das die Anstellung der anstellbaren Richtrollen steuernde Modell eingegeben werden.

Vorteilhaft wird (ii) die Temperatur des Materials am Ausgang jeder Richtrolle oder jedes Richtblockes gemessen.

Die Messung (i) der an den Richtrollen angreifenden Kräfte erfolgt zweckmäßig mittels an den Lagerbolzen der Richtrollen angeordneter Dehnungsmessstreifen, welche die Biegemomente in axialer, vertikaler und/oder horizontaler Richtung messen.

Die Messung (ii) der Temperatur erfasst die in das Richtgut eingebrachte Umformungsenergie. Durch diese Messung können gegebenenfalls Materialeigenschaften, die in das Modell einflie-ßen, korrigiert werden. Es ist möglich, dass diese Messung nur am Anfang eines Richtprozesses oder zum Kalibrieren einer Richtvorrichtung durchgeführt wird.

Die Messung (iii) der Position des Materials erfolgt wie beschrieben zweckmäßig in Anschluss an jede der Richtrollen durch Messung der Abweichung des Materials von der Durchlaufachse in der Anstellrichtung der Richtrollen. Hierfür kommen bekannte optische oder berührungslose (z.B. magnetische) Messverfahren in Frage. Dies gilt auch für die zweckmäßige Messung der am durchlaufenden Drahtmaterials auftretenden Vibrationen, deren Messwert ebenso in das die Anstellung der anstellbaren Richtrollen steuernde Modell eingegeben wird. Es ist denkbar, dass die Positionsmessung (iii) nur zu Beginn des Verfahrens zu Kalibrationszwecken durchgeführt wird, während im laufenden Betrieb die Messung der an den Richtrollen angreifenden Kräfte zur Durchführung des erfindungsgemäßen Verfahrens genügt.

Vorteilhaft werden zwei wie oben erwähnte Dressurvorrichtungen hintereinander vom Material durchlaufen, wobei eine Dressurvorrichtung horizontal angeordnete Richtrollen und die andere vertikal angeordnete Richtrollen aufweist.

Die Erfindung betrifft im übrigen eine Vorrichtung zur Durchführung des erfindungsgemäßen Verfahrens mit einer Dressurvorrichtung mit zwei einander gegenüber längsversetzt angeordneten Reihen von antriebslosen Richtrollen, die im Betrieb an einem zwischen den Reihen durchlaufenden Draht angreifen, um diesen geradezurichten, wobei einige Richtrollen abhängig von einem Modell automatisch gesteuert so an das Material anstellbar sind, dass die Anforderungen an die Geradheit des aus der Dressurvorrichtung austretenden Materials erfüllt sind, wobei das Modell anhand von eingegebenen Eingangsdaten des Drahtes und von in der Dressurvorrichtung erfassten Daten der Dressurvorrichtung und des Materials stochastisch ermittelt ist. Eine derartige Vorrichtung ist in der eingangs zitierten DE-A erwähnt.

Die Erfindung besteht bei einer solchen Vorrichtung darin, dass die zuerst auf das Material einwirkenden Richtrollen der einen Reihe feststehende Achsen haben und die anschließend an derselben Seite des Materials angreifende Richtrolle einzeln für sich an das durchlaufenden Material anstellbar ist, und dass die Richtrollen der gegenüberliegenden Reihe alle an das Material anstellbar sind, wobei die zuerst auf das Material einwirkenden Richtrollen dieser Reihe gemeinsam und die anschließend am Material angreifende Richtrolle derselben Reihe einzeln für sich anstellbar sind bzw. ist, und wobei die Größe und Richtung der an den Richtrollen angreifenden Kräfte mittels an diesen selbst angeordneten Messeinrichtungen, wie z.B. Dehnungsmessstreifen, und/oder die Temperatur des Materials mittels am Eingang und Ausgang der Dressurvorrichtung angeordneter Messeinrichtungen messbar sind bzw. ist, und/oder wobei Mittel zu Messung der Position des Materials im Anschluss an jede der Richtrollen in Form der Abweichung des Materials von der Durchlaufachse in bzw. parallel zur Anstellrichtung der Richtrollen vorgesehen sind, wobei alle erhaltenen Messwerte dem das Anstellen der anstellbaren Richtrollen steuernden Modell zuführbar sind.

In einer alternativen Ausführungsform der Erfindung ist die Temperatur des Materials im Anschluss an eine oder mehrere Richtrollen mittels dort jeweils angeordneter Messeinrichtungen messbar, wobei ebenfalls alle erhaltenen Messwerte dem das Anstellen der anstellbaren Richtrollen steuernden Modell zuführbar sind.

Die Erfindung wird anhand der Zeichnung näher erläutert, worin Fig. 1 eine Dressurvorrichtung mit einem durch diese laufenden Draht, Fig. 2 dieselbe Dressurvorrichtung mit angedeuteten Messstellen der an den einzelnen Richtrollen auftretenden Kräfte und der Drahttemperatur und Fig. 3 eine Richtrolle mit daran angeordnetem Dehnungsmessstreifen zeigt.

Die Dressurvorrichtung der Fig. 1 und 2 besitzt zwei gegeneinander horizontal versetzt angeordnete Reihen horizontaler Richtrollen 3, 4, 6, 10. Eine Reihe greift am zu richtenden Draht unten und die andere Reihe am zu richtenden Draht oben an. Das zu richtende Material 1 kann auch Bandmaterial (nicht gezeigt) sein; im folgenden wird mit dem Ausdruck Material der Draht oder Bandmaterial bezeichnet. Die Richtrollen 3, 4, 6, 10 haben keinen Drehantrieb, die Dressurvorrichtung wird vom Draht als Material 1 durchlaufen, der durch nicht gezeigte Vorschubrollen in Richtung des Pfeiles 2 bewegt wird. Normalerweise durchläuft der Draht hintereinander zwei zueinander jeweils um 90° versetzte Dressurvorrichtungen, wobei eine Dressurvorrichtung horizontale Richtrollen und die andere Dressurvorrichtung vertikale Richtrollen aufweist. Der Hauptarbeitsbereich der Erfindung umfasst Drahtdurchmesser zwischen etwa 4 mm und etwa 20 mm.

Die ersten beiden Richtrollen 3 der in den Fig. 1 und 2 unteren Reihe haben feststehende Drehachsen. Die an diese anschließende untere Richtrolle 4 ist mittels einer bei 5 angedeuteten Stellvorrichtung einzeln für sich an das durchlaufende Material 1 anstellbar. Die drei ersten Richtrollen 6 der oberen Reihe sind gemeinsam an das Material 1 anstellbar und sind zu diesem Zweck auf einem gemeinsamen Träger 7 gelagert, der mittels eines Hebels 8 durch einen Stellmotor 9 höhenverstellbar ist. Die an die oberen Richtrollen 6 anschließende obere Richtrolle 10 ist mittels einer bei 11 angedeuteten Stellvorrichtung einzeln für sich an das Material anstellbar.

Fig. 2 veranschaulicht die mit f bezeichneten Messungen der verschiedenen an den einzelnen Richtrollen angreifenden Kräfte sowie die Temperaturmessungen am Material 1 vor und nach dem Durchgang durch die Anordnung der Richtrollen. Im allgemeinen erwärmt sich das Material 1 beim Richten durch eine Richtrollengarnitur. Die Temperaturmesseinrichtungen sind bei den Punkten 16 angedeutet. Die Temperaturmessung kann auch am Ausgang jeder der Richtrollen 3, 4, 6, 10 erfolgen.

Die im Anschluss an jede der Richtrollen 3, 4, 6, 10 angeordneten Messeinrichtungen zur Feststellung der Position des Drahtes sind in Fig. 2 nicht eingezeichnet. Es handelt sich dabei um bekannte optische oder magnetische Messeinrichtungen, welche die Abweichung des Materials 1 von der Durchlaufachse in bzw. parallel zur Anstellrichtung der Richtrollen 6, 4, 10, d.h. im dargestellten Fall in der Vertikalrichtung, messen. Nicht eingezeichnet ist auch eine Vibrationsmesseinrichtung, welche die im Fall des Geraderichtens geriffelter Drähte am Draht auftretenden Vibrationen misst, um die daraus resultierenden Störgrößen zu eliminieren.

Alle erwähnten Messgrößen werden in das die Anstellung der anstellbaren Richtrollen 6, 4, 10 steuernde Modell eingegeben.

Fig. 3 zeigt eine Richtrolle 13 in einem größeren Maßstab mit an ihrem Lagerbolzen 12 in jeweils einer Nut 15 angeordneten Dehnungsmessstreifen 17. Für eine verbesserte Messung von Kräften und Kraftrichtungen, die auf eine Rolle wirken, sind bis zu vier Dehnungsmessstreifen 17 im Lagerbolzen 12 einer Richtrolle vorgesehen. Dabei sind die Dehnungsmessstreifen 17 parallel zueinander im Lagerbolzen 12 angeordnet. Sie sind ferner um die Achse des Lagerbolzens 12 herum in Viertelkreisabständen (um 90° versetzt) angeordnet. Anstatt der Dehnungsmesstreifen 17, die den Vorteil haben, einfach aufgebaut und ausreichend messgenau zu sein, können andere Druck- oder Biegungsmesssensoren in oder an den Lagerbolzen 12 verwendet werden, z.B. ebenso einfach aufgebaute Piezosensoren.

## Patentansprüche

1. Verfahren zum Geraderichten von Draht oder Bandmaterial mittels einer Dressurvorrichtung mit an gegenüberliegenden Seiten des durchlaufenden Materials (1) versetzt angreifenden Richtrollen (3, 4, 6, 10), von denen einige abhängig von einem Modell, das anhand von Eingangsdaten des Materials (1) und bei dessen Durchlauf durch die Dressurvorrichtung ermittelten Daten des Materials (1) und der Dressurvorrichtung stochastisch ermittelt worden ist, automatisch so angestellt werden, dass die Anforderungen an die Geradheit erfüllt werden, wobei die Stellung mindestens einer Richtrolle laufend adaptiert wird aufgrund der genannten, beim Durchlauf durch die Dressurvorrichtung erfassten Daten, welche für die erzielte Geradheit repräsentativ sind, **dadurch gekennzeichnet, dass**
(i) die Größe und Richtung der an den Richtrollen (3, 4, 6, 10) angreifenden Kräfte an den Richtrollen selbst und/ oder
(ii) die Temperatur des Materials (1) vor und nach dem Durchgang durch die Anordnung der Richtrollen (3, 4, 6, 10) und/oder
(iii) die Position des Materials (1) im Anschluss an jede der Richtrollen in Form der Abweichung des Materials (1) von der Durchlaufachse in bzw. parallel zur Anstellrichtung der Richtrollen (3, 4, 6, 10) gemessen und die erhaltenen Messwerte in das die Anstellung der anstellbaren Richtrollen (6, 4, 10) steuernde Modell eingegeben werden.

2. Verfahren nach Anspruch 1, **dadurch gekennzeichnet, dass** die Temperatur des Drahtes oder Bandmaterials am Ausgang jeder Richtrolle (3, 4, 6, 10) gemessen wird.

3. Verfahren nach Anspruch 1 oder 2, **dadurch gekennzeichnet, dass** zur Ermittlung der an den Richtrollen (3, 4, 6, 10) angreifenden Kräfte mittels an den Lagerbolzen (12) der Richtrollen (3, 4, 6, 10) angeordneter Dehnungsmessstreifen (17) die Biegemomente in axialer, vertikaler und/oder horizontaler Richtung gemessen werden.

4. Verfahren nach einem der Ansprüche 1 bis 3, **dadurch gekennzeichnet, dass** außerdem die am durchlaufenden Draht oder Bandmaterial auftretenden Vibrationen gemessen werden und der Messwert ebenso in das die Anstellung der anstellbaren Richtrollen (4, 6, 10) steuernde Modell eingegeben wird.

5. Verfahren nach einem der Ansprüche 1 bis 4, **dadurch gekennzeichnet, dass** zwei Dressurvorrichtungen hintereinander vom Draht oder vom Bandmaterial durchlaufen werden, wobei eine Dressurvorrichtung horizontal angeordnete Richtrollen (3, 4, 6, 10) und die andere vertikal angeordnete Richtrollen aufweist.

6. Vorrichtung zur Durchführung des Verfahrens zum Geraderichten von Draht oder Bandmaterial nach einem der Ansprüche 1 bis 5, mit einer Dressurvorrichtung mit zwei einander gegenüber längsversetzt angeordneten Reihen von antriebslosen Richtrollen (3, 4, 6, 10), die im Betrieb an einem zwischen den Reihen durchlaufenden Material (1) angreifen, um dieses geradezurichten, wobei einige Richtrollen (6, 4, 10) abhängig von einem Modell automatisch gesteuert so an das Material (1) anstellbar sind, dass die Anforderungen an die Geradheit des aus der Dressurvorrichtung austretenden Materials erfüllt sind, wobei das Modell anhand von eingegebenen Eingangsdaten des Materials (1) und von in der Dressurvorrichtung erfassten Daten der Dressurvorrichtung und des Materials stochastisch ermittelt ist, **dadurch gekennzeichnet, dass** die zuerst auf das Material (1) einwirkenden Richtrollen (3) der einen Reihe feststehende Achsen haben und die anschließend an derselben Seite des Materials (1) angreifende Richtrolle (4) einzeln für sich an das durchlaufenden Material (1) anstellbar ist, und dass die Richtrollen (6, 10) der gegenüberliegenden Reihe alle an das Material (1) anstellbar sind, wobei die zuerst auf das Material (1) einwirkenden Richtrollen (6) dieser Reihe gemeinsam und die anschließend am Material (1) angreifende Richtrolle (10) derselben Reihe einzeln für sich anstellbar sind bzw. ist, und wobei die Größe und Richtung der an den Richtrollen (3, 4, 6, 10) angreifenden Kräfte mittels an diesen selbst angeordneten Messeinrichtungen, wie z.B. Dehnungsmessstreifen (17), und/oder die Temperatur des Materials (1) mittels am Eingang und Ausgang der Dressurvorrichtung angeordneter Messeinrichtungen (16) messbar sind bzw. ist, und/oder wobei Mittel zu Messung der Position des Materials (1) im Anschluss an jede der Richtrollen in Form der Abweichung des Materials (1) von der Durchlaufachse in bzw. parallel zur Anstellrichtung der Richtrollen (3, 4, 6, 10) vorgesehen sind, wobei alle erhaltenen Messwerte dem das Anstellen der anstellbaren Richtrollen (6, 4, 10) steuernden Modell zuführbar sind.

7. Vorrichtung nach Anspruch 6, **dadurch gekennzeichnet, dass** die Temperatur des Materials (1) im Anschluss an eine oder mehrere Richtrollen (3, 4, 6, 10) mittels dort jeweils angeordneter Messeinrichtungen messbar ist, wobei ebenfalls alle erhaltenen Messwerte dem das Anstellen der anstellbaren Richtrollen (6, 4, 10) steuernden Modell zuführbar sind.

## Claims

1. A method for straightening wire or strip material by means of a dressing device comprising straightening rollers (3, 4, 6, 10) engaging on opposite sides of the passing-through material (1) in an offset manner, of which, some are automatically activated according to a model which has been stochastically determined on the basis of input data of the material (1) and data of the material (1) and of the dressing device determined by the dressing device during the passing of the material through the dressing device such that requirements for straightness are met, wherein the position of at least one straightening roller is continuously adapted on the basis of said data recorded during the passage through the dressing device, which data are representative of the target straightness, **characterized in that**
(i) the size and direction of the forces engaging the straightening rollers (3, 4, 6, 10) on the straightening rollers themselves and/or
(ii) the temperature of the material (1) before and after passing through the arrangement of straightening rollers (3, 4, 6, 10) and/or
(iii) the position of the material (1) subsequent to each of the straightening rollers in the form of the deviation of the material (1) from the pass-through axis in or parallel to the adjusting direction of the straightening rollers (3, 4, 6, 10) is measured and the measured values obtained are entered into the model controlling the adjustment of the adjustable straightening rollers (6, 4, 10).

2. The method according to claim 1, **characterized in that** the temperature of the wire or the strip material is measured at the output of each straightening roller (3, 4, 6, 10).

3. The method according to claim 1 or 2, **characterized in that** the forces engaging the straightening rollers (3, 4, 6, 10) are measured by means of strain gauges (17) arranged on the bearing bolts (12) of the straightening rollers (3, 4, 6, 10), which strain gauges measure the bending moments in the axial, vertical, and/or horizontal direction.

4. The method according to any of claims 1 to 3, **characterized in that** vibrations occurring on the wire or strip material passing through are also measured and the measured value is likewise entered into the model controlling the adjustment of the adjustable straightening rollers (4, 6, 10).

5. The method according to any of claims 1 to 4, **characterized in that** the wire or strip material passes through two dressing devices in succession, wherein one dressing device has horizontally arranged straightening rollers (3, 4, 6, 10) and the other has vertically arranged straightening rollers.

6. A device for implementing the method for straightening wire or strip material according to any of claims 1 to 5, comprising a dressing device with two rows of non-driven straightening rollers (3, 4, 6, 10) arranged longitudinally offset as relates to one another, which straightening rollers, during operation, engage a material (1) passing between the rows in order to straighten said material, wherein some straightening rollers (6, 4, 10) are automatically controllably adjustable to the material (1) depending on a model such that the requirements for straightness of the material exiting from the dressing device are met, wherein the model has been stochastically determined on the basis of entered input data of the material (1) and on the basis of data of the dressing device and of the material recorded in the dressing device, **characterized in that** the straightening rollers (3) of the row first acting on the material (1) have fixed axes and **in that** the straightening roller (4) subsequently engaging the material (1) on the same side is individually adjustable to the passing-through material (1), and **in that** the straightening rollers (6, 10) of the opposite row are all adjustable to the material (1), wherein the straightening rollers (6) of this row first acting on the material (1) are jointly adjustable and the straightening roller (10) of the same row subsequently engaging the material (1) is individually adjustable, and wherein the size and direction of the forces engaging the straightening rollers (3, 4, 6, 10) are measurable by means of measuring devices arranged on these themselves, such as strain gauges (17), and/or the temperature of the material (1) is measurable by means of measuring devices (16) arranged at the input and output of the dressing device, and/or wherein means for measuring of the position of the material (1) subsequent to each of the straightening rollers in the form of the deviation of the material (1) from the pass-through axis in or parallel to the adjusting direction of the straightening rollers (3, 4, 6, 10) are provided, wherein all obtained measured values can be supplied to the model controlling the adjustment of the adjustable straightening rollers (6, 4, 10).

7. The device according to claim 6, **characterized in that** the temperature of the material (1) subsequent to one or several straightening rollers (3, 4, 6, 10) is measurable by means of measuring devices respectively arranged there, wherein likewise all obtained measured values can be supplied to the model controlling the adjustment of the adjustable straightening rollers (6, 4, 10).

## Revendications

1. Procédé conçu pour redresser un fil métallique ou un matériau en bandes, au moyen d'un dispositif de dressage équipé de rouleaux redresseurs (3, 4, 6, 10) qui entrent en action de manière décalée sur des côtés opposés du matériau (1) en défilement, et dont quelques-uns sont ajustés automatiquement en fonction d'un modèle qui a été déterminé, par un processus stochastique, à l'appui de données d'entrée du matériau (1) et de données dudit matériau (1) et du dispositif de dressage, déterminées au cours du défilement dudit matériau à travers ledit dispositif de dressage, de façon telle qu'il soit satisfait aux exigences imposées à la rectitude, sachant que la position d'au moins un rouleau redresseur est adaptée en permanence sur la base des données précitées, collectées au cours du défilement à travers ledit dispositif de dressage et représentatives de la rectitude recherchée, **caractérisé par le fait que**
(i) la grandeur et la direction des forces appliquées aux rouleaux redresseurs (3, 4, 6, 10) sont mesurées sur les rouleaux redresseurs proprement dits, et/ou
(ii) la température du matériau (1) est mesurée avant et après le passage par l'agencement desdits rouleaux redresseurs (3, 4, 6, 10), et/ou
(iii) l'emplacement, occupé par ledit matériau (1) dans la continuité directe de chacun des rouleaux redresseurs, est mesuré sous la forme de l'écart dudit matériau (1) par rapport à l'axe de défilement, respectivement dans la direction d'ajustement desdits rouleaux redresseurs (3, 4, 6, 10), ou parallèlement à cette dernière, et les valeurs mesurées obtenues sont introduites dans le modèle pilotant l'ajustement des rouleaux redresseurs (6, 4, 10) ajustables.

2. Procédé selon la revendication 1, **caractérisé par le fait que** la température du fil métallique ou du matériau en bandes est mesurée à la sortie de chaque rouleau redresseur (3, 4, 6, 10).

3. Procédé selon la revendication 1 ou 2, **caractérisé par le fait que**, pour déterminer les forces appliquées aux rouleaux redresseurs (3, 4, 6, 10), les couples de flexion sont mesurés, dans la (les) directions(s) axiale, verticale et/ou horizontale, au moyen de jauges extensométriques (17) implantées sur les axes de paliers (12) desdits rouleaux redresseurs (3, 4, 6, 10).

4. Procédé selon l'une des revendications 1 à 3, **caractérisé par le fait que**, par ailleurs, les vibrations survenant sur le fil métallique ou le matériau en bandes en défilement sont mesurées, et la valeur mesurée est pareillement introduite dans le modèle pilotant l'ajustement des rouleaux redresseurs (4, 6, 10) ajustables.

5. Procédé selon l'une des revendications 1 à 4, **caractérisé par le fait que** deux dispositifs de dressage sont parcourus, en succession, par le fil métallique ou le matériau en bandes, un dispositif de dressage étant muni de rouleaux redresseurs (3, 4, 6, 10) agencés horizontalement, et l'autre étant pourvu de rouleaux redresseurs agencés verticalement.

6. Dispositif dévolu à la mise en oeuvre du procédé conforme à l'une des revendications 1 à 5, conçu pour redresser un fil métallique ou un matériau en bandes à l'aide d'un dispositif de dressage équipé de deux rangées, agencées avec décalage longitudinal mutuel, de rouleaux redresseurs (3, 4, 6, 10) dépourvus d'entraînement qui entrent en action, en service, sur un matériau (1) en défilement entre lesdites rangées en vue de redresser ce dernier, sachant que quelques rouleaux redresseurs (6, 4, 10) peuvent être ajustés sur ledit matériau (1), avec pilotage automatique en fonction d'un modèle, de façon telle qu'il soit satisfait aux exigences imposées à la rectitude du matériau sortant du dispositif de dressage, ledit modèle étant déterminé, par un processus stochastique, à l'appui de données d'entrée du matériau (1) introduites, et de données du dispositif de dressage et dudit matériau, collectées dans ledit dispositif de dressage, **caractérisé par le fait que** les rouleaux redresseurs (3) de l'une des rangées, agissant dans un premier temps sur le matériau (1), sont munis d'axes fixes et le rouleau redresseur (4), entrant consécutivement en action du même côté dudit matériau (1), peut être ajusté en mode individuel sur ledit matériau (1) en défilement ; et **par le fait que** les rouleaux redresseurs (6, 10) de la rangée située à l'opposé peuvent être tous ajustés sur le matériau (1), sachant que les rouleaux redresseurs (6) de cette rangée, qui agissent dans un premier temps sur le matériau (1), peuvent être ajustés conjointement et que le rouleau redresseur (10) de la même rangée, qui entre consécutivement en action sur ledit matériau (1), peut être ajusté en mode individuel, et sachant que la grandeur et la direction des forces appliquées aux rouleaux redresseurs (3, 4, 6, 10) peuvent être mesurées au moyen d'appareils de mesure comme, par exemple, des jauges extensométriques (17) implantées sur les rouleaux proprement dits, et/ou que la température du matériau (1) peut être mesurée au moyen d'appareils de mesure (16) implantés à l'entrée et à la sortie du dispositif de dressage, et/ou sachant que des moyens sont prévus pour mesurer l'emplacement occupé par ledit matériau (1), dans la continuité directe de chacun des rouleaux redresseurs, sous la forme de l'écart dudit matériau (1) par rapport à l'axe de défilement, respectivement dans la direction d'ajustement desdits rouleaux redresseurs (3, 4, 6, 10), ou parallèlement à cette dernière, toutes les valeurs mesurées obtenues pouvant alors être délivrées au modèle pilotant l'ajustement des rouleaux redresseurs (6, 4, 10) ajustables.

7. Dispositif selon la revendication 6, **caractérisé par le fait que** la température du matériau (1) peut être mesurée, dans la continuité directe d'un ou de plusieurs rouleau(x) redresseur(s) (3, 4, 6, 10), au moyen d'appareils de mesure respectivement implantés sur ce(s) dernier(s), toutes les valeurs mesurées pouvant être pareillement délivrées au modèle pilotant l'ajustement des rouleaux redresseurs (6, 4, 10) ajustables.
